# EUROPÄISCHE PATENTSCHRIFT

(11) **EP 3 596 390 B1**
(45) Veröffentlichungstag und Bekanntmachung des Hinweises auf die Patenterteilung: **06.05.2026**
(21) Anmeldenummer: 17710905.5
(22) Anmeldetag: 15.03.2017
(51) Int. Cl.: F23H 3/04, F23H 7/08, F23H 17/00, F23H 3/02

(54) **ROSTSTAB, ROST UND VERBRENNUNGSANLAGE**
GRATE BAR, GRATE, AND COMBUSTION SYSTEM
BARREAU DE GRILLE, GRILLE ET INSTALLATION DE COMBUSTION

(43) Veröffentlichungstag der Anmeldung: 22.01.2020
(73) Patentinhaber: LEROUX & LOTZ TECHNOLOGIES, 44100 Nantes (FR)
(72) Erfinder: KOCH, Theodor, 8304 Wallisellen (CH)
(74) Vertreter: Ipsilon
(86) Internationale Anmeldenummer: PCT/EP2017/056054
(87) Internationale Veröffentlichungsnummer: WO 2018/166587

(56) Entgegenhaltungen:
- EP-A2- 0 757 206
- EP-A2- 0 811 803
- DE-A1- 3 902 159
- DE-C1- 19 613 507
- DE-C1- 19 650 742
- JP-A- 2000 146 141
- US-A- 5 913 274
- US-A1- 2006 011 114

## Beschreibung

Die vorliegende Erfindung betrifft einen Roststab, einen Rost und eine Verbrennungsanlage.

Für die Verbrennung unterschiedlicher Brennstoffe, z.B. Hausmüll, Industriemüll, Holzabfälle, feste oder poröse Brennstoffe, sowie Brennstoffe mit hoher und niedriger Zündwilligkeit, kommen herkömmlicherweise Verbrennungsanlagen mit Feuerräumen zur Anwendung, in welchen der Brennstoff beispielsweise auf einen mechanisch betätigten Rost aufgebracht und darauf verbrannt wird. Bei Verbrennungsanlagen wird in der Regel Verbrennungsgut mit hohem und tiefem Heizwert verarbeitet, so dass bei den eingesetzten Rostelementen grosse hitzebedingte Probleme auftreten können. Insbesondere im Rostkopfbereich der Rostelemente können diese aufgrund von zu hoher thermischer Belastung verbrennen bzw. korrodieren.

Um die hitzebedingten Probleme zu lösen, sind Roststäbe bekannt, welche mittels Kühlwasser gekühlt werden, wobei das Kühlwasser durch eine im Roststab eingegossene 1-Strang Kühlrohrschlange eines Kühlrohrsystems geleitet wird. Das Kühlwasser tritt in das Kühlrohrsystem ein und wird in der Kühlrohrschlange über Umlenkungen, Wendungen und/oder Bögen bis zum Austritt mehrfach im Roststabkörper umgeleitet. Es sind hierbei mehrere nebeneinander angeordnete Roststäbe eines Rostes miteinander über Verbindungsleitungen verbunden. Somit leitet das Kühlwasser die Hitze aus dem Rost ab, wodurch dieser gekühlt wird.

Ein Nachteil besteht darin, dass durch den insgesamt langen Weg sowie durch die Umlenkungen, Wendungen und/oder Bögen bis zum Austritt ein hoher Druckverlust entsteht. Dieser Druckverlust wird durch die Verschaltung von mehreren Roststäben nebeneinander zusätzlich verstärkt. Im Umkehrschluss muss ein hoher Druck aufgebaut werden, um das Kühlwasser mit einer zur Kühlung ausreichenden Strömungsgeschwindigkeit durch die insgesamt sehr lange Kühlrohrschlange zu befördern. Dies hat u.a. zum Nachteil, dass Kühlwasserpumpen zum Befördern des Kühlwassers mit hoher Leistung betrieben werden müssen. Ebenfalls müssen überhaupt Kühlwasserpumpen bereitgestellt werden, welche eine entsprechend hohe Leistung ausgeben. Diese bislang notwendigen Massnahmen, um eine ausreichende Kühlung der Roststäbe und des Rostes insgesamt zu gewährleisten, sind teuer, aufwendig und wartungsanfällig. Die Dokumente EP0757206 A2, EP0811803 A2, DE19613507 C1, JP2000146141 A und DE3902159 A1 offenbaren Roststäbe, wobei die DE3902159 A1 den Oberbegriff des Anspruchs 1 offenbart.

Die Aufgabe der vorliegenden Erfindung besteht darin, einen Roststab bereitzustellen, bei welchem die im Stand der Technik bekannten Probleme gelöst sind.

Die Aufgabe wir durch die Erfindung gelöst, wie sie in dem beigefügten Anspruchssatz definiert ist.

Ausführungsbeispiele der vorliegenden Erfindung werden nachstehend anhand von Figuren noch näher erläutert. Es zeigen:
- Fig. 1: eine Schnittansicht von einem Roststab in Draufsicht in einem ersten Aspekt einer ersten Ausführungsform;
- Fig. 2A,B: mehrere Schnittansichten von einem Roststab in einem zweiten Aspekt der ersten Ausführungsform;
- Fig. 3A,B: mehrere Schnittansichten von einem Roststab in einem dritten Aspekt der ersten Ausführungsform;
- Fig. 4: eine Schnittansicht von einem Roststab in Draufsicht in einem ersten Aspekt einer zweiten Ausführungsform, welche nicht Teil der Erfindung ist;
- Fig. 5A,B: mehrere Schnittansichten von einem Roststab in einem zweiten Aspekt der zweiten Ausführungsform;
- Fig. 6: eine Schnittansicht von einer Roststab-Querreihe, umfassend mehrere Roststäbe; und
- Fig. 7: beispielhafte Querschnitte von Kühlrohren.

Figur 1 zeigt eine Schnittansicht von einem Roststab 100 in Draufsicht in einem ersten Aspekt gemäss einer ersten Ausführungsform. Der Roststab 100 ist ein Gusselement mit einem eingegossenen und somit im Roststab 100 integrierten Rostkühlrohrsystem 102 zum Durchleiten einer Kühlflüssigkeit, z.B. Kühlwasser. Somit kann das Kühlwasser mittels des Rostkühlrohrsystems 102 durch den Roststab 100 hindurch geleitet werden, um diesen zu kühlen bzw. Wärme abzuführen. Das Kühlwasser kann durch mehrere nebeneinander angeordnete Roststäbe (nicht gezeigt) durchgeleitet werden, wobei diese Roststäbe über entsprechende Verbindungsleitungen miteinander verbunden sind, wie im Folgenden im Zusammenhang mit Fig. 6 detaillierter beschrieben. Das Kühlwasser kann anschliessend einem Wärmetauscher (nicht gezeigt) zugeführt werden, in welchem das Kühlwasser gekühlt werden kann, bevor es in einem geschlossenen Kreislauf wieder einem jeweiligen Roststab zugeführt wird. Alternativ und in Abhängigkeit vom jeweiligen Betrieb, kann das Kühlwasser auch erhitzt werden.

Das Rostkühlrohrsystem 102 enthält einen Eingangsverteiler 104 zum verteilten Zuführen des Kühlwassers. Der Eingangsverteiler 104 kann an einem Abschnitt mit einer Eingangsleitung 106 verbunden sein, über welche das Kühlwasser in den Roststab 100 geleitet wird. In der in Figur 1 gezeigten Ausführungsform zweigen vom Eingangsverteiler 104 zwei Kühlrohre 108',108'' ab, welche sich zum vorderen Bereich des Roststabes 100, parallel zueinander verlaufend, erstrecken. Die beiden Kühlrohre 108',108'' münden wiederum in einen Umlenkverteiler 110, welcher sich im vorderen Bereich des Roststabes 100 im Wesentlichen senkrecht zu den Kühlrohren 108',108'' erstreckt. Hierbei kann sich der Umlenkverteiler 110 über die wesentliche Breite des vorderen Bereichs des Roststabes 100 erstrecken. Vom Umlenkverteiler 110 zeigen wiederum zwei weitere Kühlrohre 112',112'' ab, welche sich - ebenfalls im Wesentlichen parallel zueinander verlaufend - zum hinteren Bereich des Roststabes 100 erstrecken. Diese Kühlrohre 112',112'' münden in einen Ausgangssammler 114. Der Ausgangssammler 114 ist wiederum mit einer Ausgangsleitung 116 verbunden, über welche das in den Ausgangssammler 114 parallel einströmende Kühlwasser vom Roststab 100 abgeführt wird. Der Eingangsverteiler 104 und der Ausgangssammler 114 sind somit gemeinsam im hinteren Bereich des Roststabes 100 angeordnet. Ferner können der Eingangsverteiler 104 und Ausgangssammler 114 auf gleicher Höhe angeordnet sein.

Im vorderen Bereich des Roststabes 100, z.B. im Abschnitt des Auflagebereichs, ist ferner ein weiteres Kühlrohr bzw.

Auflagebereich-Kühlrohr 118 angeordnet, welches sich ebenfalls im Wesentlichen über die Breite des vorderen Bereiches erstrecken kann. Dieses Auflagebereich-Kühlrohr 118 ist somit gegenüber einer Ebene, auf welche sich die Kühlrohre 108',108'',112',112'' erstrecken, versetzt angeordnet, genauer gesagt in Richtung nach unten versetzt angeordnet. Dieses Auflagebereich-Kühlrohr 118 ist über entsprechende Verbindungsleitungen (später beschrieben) mit einzelnen der Kühlrohre 108',108'',112',112'' verbunden und wird somit ebenfalls mit Kühlwasser durchströmt.

Beispielsweise ist des Auflagebereich-Kühlrohr 118 mit den jeweils äusseren Kühlrohren 108' und 112' verbunden. Somit kann der Auflagebereich, welcher im Betrieb einer besonders starken Hitze ausgesetzt ist, weiter zuverlässig gekühlt werden.

Zusammengefasst, strömt das Kühlwasser über die Eingangsleitung 106 in den Eingangsverteiler 104 und strömt dann in eine durch Pfeile angezeigte Richtung parallel über die beiden Kühlrohre 108',108'' (d.h. auf mehrere parallele Leitungen aufgeteilt) zum vorderen Bereich des Roststabes 100 und in den hier angeordneten Umlenkverteiler 110. Das Kühlwasser wird durch den Umlenkverteiler 110 in eine durch Pfeile angezeigte Richtung umgelenkt und gelangt dann ebenfalls parallel verteilt in die beiden Kühlrohre 112',112''. Zusätzlich zu dem Umlenkverteiler 110 wird ein Teil des Kühlwassers ebenfalls über das Auflagebereich-Kühlrohr 118 umgelenkt, wie ebenfalls durch Pfeile verdeutlicht. Das Kühlwasser strömt dann in umgekehrter Richtung parallel über die beiden Kühlrohre 112',112'' (d.h. ebenfalls auf mehrere parallele Leitungen aufgeteilt) zum hinteren Bereich des Roststabes 100 in den hier angeordneten Ausgangssammler 114, wie durch Pfeile angezeigt. Vom Ausgangssammler 114 ausgehend wird das Kühlwasser über die Ausgangsleitung 116 aus dem Roststab 100 abgeführt, wodurch Wärme abgeführt wird.

Somit kann das Kühlwasser über eine parallele Verschaltung der jeweiligen Kombination von Kühlrohren, das heisst Kühlrohre 108',108'' (für den Vorlauf) und Kühlrohre 112',112" (für den Rücklauf), durch den Roststab 100 geleitet werden. Die Gesamtquerschnittsfläche der gesamten Leitung des Kühlwassers vom hinteren Bereich zum vorderen Bereich des Roststabes 100 setzt sich zusammen aus den Einzelquerschnittsflächen der Kühlrohre 108',108''. Ferner setzt sich die Gesamtquerschnittsfläche der gesamten Leitung des Kühlwassers vom vorderen Bereich zum hinteren Bereich des Roststabes 100 aus den Einzelquerschnittsflächen der Kühlrohre 112',112'' zusammen. Gegenüber vorbekannten Lösungen, bei welchen das Kühlwasser über einen einsträngigen Pfad durch den Roststab geleitet wird, resultiert aus der erfindungsgemässen Lösung somit ein weitaus reduzierter Druckverlust. Im Umkehrschluss braucht gegenüber dem Stand der Technik nur eine reduzierte Pumpenleistung aufgebracht werden, um das Kühlwasser durch den Roststab 100 zwischen Eingangsleitung 106 und Ausgangsleitung 116 zu befördern.

Figuren 2A,B zeigen den Roststab 100 in einem zweiten Aspekt gemäss der ersten Ausführungsform in mehreren Schnittansichten. Hierbei zeigt Figur 2A den Roststab 100 in einer frontalen Schnittansicht, während Figur 2B den Roststab 100 in einer Seitenlängsschnittansicht zeigt. In diesem Aspekt sind im Roststab 100 insgesamt sechs Kühlrohre angeordnet, nämlich Kühlrohre 108',108'',108''' (Vorlauf) und Kühlrohre 112',112",112‴ (Rücklauf). Der hintere Bereich des Roststabes 100 (d.h. in Figur 2B das rechte Ende des Roststabes 100) ist als ein Tragbereich 120 mit einer schalenförmigen Buchse ausgebildet. In diese Buchse greift ein entsprechend ausgebildeter Zapfen 122 eines Rostgerüstes einer Verbrennungsanlage (beide nicht gezeigt) ein. Der vordere Bereich des Roststabes 100 enthält einen zwischen seiner Oberfläche bzw. Verbrennungsfläche 124 und Vorderkante 126 des Roststabes 100 abgerundeten Nasenbereich 128. Der Nasenbereich 128 setzt sich hierbei als Fortsetzung der obenliegenden Verbrennungsfläche 124 fort. An der Unterseite des vorderen Bereichs von dem Roststab 100 ist der zuvor erwähnte Auflagebereich 130 ausgebildet. Der Roststab 100 ist an seiner Unterseite durch jeweils im Kantenbereich und in Längsrichtung verlaufende Seitenkanten 132',132'' begrenzt.

In diesem beispielhaften Aspekt gemäss der ersten Ausführungsform wird der Eingangsverteiler 104 über die Eingangsleitung 106 mit Kühlwasser gespeist. In diesem Aspekt ist die Eingangsleitung 106 in einem Abschnitt hinter dem Zapfen 122 verlegt. Wie zuvor im Zusammenhang mit Figur 1 beschrieben, wird der Auflagebereich 130 durch das hierin angeordnete Auflagebereich-Kühlrohr 118 gekühlt. Dieses Auflagebereich-Kühlrohr 118 ist beispielsweise über jeweilige Zwischenrohre mit den Kühlrohren verbunden. In dem in Figur 2B gezeigten Aspekt ist das Auflagebereich-Kühlrohr 118 über eine Zwischenleitung 144' mit dem Kühlrohr 108' verbunden. Aus darstellhaften Gründen ist die Verbindung zwischen dem Auflagebereich-Kühlrohr 118 und einem weiteren Kühlrohr, z.B. Kühlrohr 112', über eine jeweilige weitere Zwischenleitung nicht gezeigt.

Figuren 3A,B zeigen den Roststab 100 gemäss der ersten Ausführungsform in einem dritten Aspekt. Gegenüber dem in Figuren 2A,B gezeigten zweiten Aspekt setzt sich die Vorderkante 126 weiter nach unten fort, sodass die Unterseite hiervon den Auflagebereich 130 des Roststabes 100 ausmachen kann. In diesem Aspekt folgen die Kühlrohre (aus darstellhaften Gründen ist nur Kühlrohr 108' zu erkennen) dem Verlauf von der Krümmung im Abschnitt der Vorderkante 126 bis zu einem Abschnitt im Auflagebereich 130. Die jeweiligen Enden der Kühlrohre sind auf die zuvor beschriebene Art und Weise mit dem Umlenkverteiler 110 verbunden. In diesem Aspekt werden somit die Vorderkante 126 und/oder der Auflagebereich 130, welche im Betrieb einem besonders hohen Hitzeeintrag ausgesetzt sind, zuverlässig durch das durch die Kühlrohre und zugleich durch den Umlenkverteiler 110 strömende Kühlwasser zuverlässig gekühlt.

Figur 4 zeigt einen Roststab 200 in einer Schnittansicht in Draufsicht in einem ersten Aspekt gemäss einer zweiten Ausführungsform, welche nicht Teil der Erfindung ist. Im Roststab 200 ist ein Rostkühlrohrsystem 202 zum Abführen von Hitze mittels durchströmten Kühlwassers integriert. Das Rostkühlrohrsystem 202 enthält einen Eingangsverteiler 204 zum Verteilen des Kühlwassers. Der Eingangsverteiler 204 ist im Bereich der Seitenwand des Roststabes 200 angeordnet und verläuft hierzu im Wesentlichen parallel. Vom Eingangsverteiler 204 zweigen in diesem beispielhaften Aspekt zwölf Kühlrohre 206¹-206ⁿ ab.

Es können selbstverständlich mehr oder weniger Kühlrohre vom Eingangsverteiler 204 abzweigen. Im vorderen Bereich des Roststabes 200 ist am distalen Ende des Eingangsverteilers 204 ferner ein Vorderkante-Kühlrohr 210 mit einem vergrösserten Querschnitt angeordnet. Über dieses Vorderkante-Kühlrohr 210 wird die vordere Kante des Roststabes 200 besonders zuverlässig gekühlt.

Das Vorderkante-Kühlrohr 210 und die einzelnen Kühlrohre 206¹-206ⁿ münden wiederum einzeln in einen Ausgangssammler 214. Somit kann das Kühlwasser durch den Eingangsverteiler 204 auf die Kühlrohre 206¹-206ⁿ und den Umlenkverteiler 210 verteilt werden, wie durch Pfeile angezeigt. Hierrüber fliesst das erhitzte Kühlwasser zum Ausgangssammler 214, wird dort gesammelt, und fliesst dann über den Ausgangssammler 214 in Richtung zum hinteren Bereich des Roststabes 200, wie durch Pfeile angezeigt. Schliesslich wird das erhitzte Kühlwasser vom Roststab 200 abgeführt. Durch das Abführen des erhitzten Kühlwassers wird der Roststab 200 insgesamt zuverlässig gekühlt.

Figuren 5A,B zeigen den Roststab 200 in einem zweiten Aspekt gemäss der zweiten Ausführungsform in mehreren Schnittansichten. Auch in diesem Aspekt ist der hintere Bereich des Roststabes 200, in Figur 5B das rechte Ende des Roststabes 200, als ein Tragbereich 220 mit einer schalenförmigen Buchse ausgebildet, in welche ein entsprechend ausgebildeter Zapfen 222 des Rostgerüstes einer Verbrennungsanlage eingreifen kann. Der Roststab 200 ist an seiner Unterseite durch jeweils im Kantenbereich und in Längsrichtung verlaufende Seitenkanten 232',232'' begrenzt. Im Auflagebereich 230 ist ferner ein Auflagebereich-Kühlrohr 234 angeordnet, welches sich im Wesentlichen über die Breite des vorderen Bereichs 230 erstrecken kann. Über dieses Auflagebereich-Kühlrohr 234 wird der Auflagebereich 230 gesondert gekühlt. Das Auflagebereich-Kühlrohr 234 wird durch den Eingangsverteiler 204 über eine in der Figur gezeigte Zwischenleitung 236' mit Kühlwasser gespeist. Am gegenüberliegenden Ende des Auflagebereich-Kühlrohrs 234 fliesst das erhitze Kühlwasser über eine in der Figur nicht dargestellte weitere Zwischenleitung in den Ausgangssammler 214. In dem in Figur 5B gezeigten Aspekt wird der Eingangsverteiler 204 über eine Eingangsleitung 238 mit Kühlwasser gespeist. Das erhitze Kühlwasser wird anschliessend über eine nicht gezeigte Ausgangsleitung vom Roststab 200 abgeführt.

Figur 6 zeigt Schnittansichten von mehreren nebeneinander angeordneten Roststäben 100'-100ʺʺ zur Bildung einer Querreihe 300 von einem Rost für eine Verbrennungsanlage. In dem in Figur 6 gezeigten Beispiel sind die einzelnen Roststäbe 100'-100ʺʺ gemäss dem in Figuren 2A,B gezeigten zweiten Aspekt der ersten Ausführungsform konfiguriert. Selbstverständlich können die Roststäbe auch gemäss anderen Beispielen, Aspekten bzw. Ausführungen konfiguriert sein. Ein äusserer Roststab 100' von der Querreihe 300 (in der Figur 6 der ganz aussen links angeordnete Roststab 100') wird über eine Zufuhrleitung 302 mit Kühlwasser versorgt. Das Kühlwasser fliesst hierbei in einen mit der Zufuhrleitung 302 fluiddicht verbundenen Eingangsverteiler 104 des Roststabs 100'. Von diesem Eingangsverteiler 104 ausgehend fliesst das Kühlwasser parallel verteilt über die drei Kühlrohre 108'-108‴ (in die Figurenebene hinein) in Richtung zum vorderen Bereich des Roststabes 100'. Das erhitze Kühlwasser kann dann über einen in Figur 6 nicht gezeigten Umlenkverteiler umgelenkt und auf die drei Kühlrohre 112'-112‴ verteilt werden. Das Kühlwasser gelangt dann ebenfalls parallel verteilt über die drei Kühlrohre 112'-112‴ (aus der Figurenebene heraus) zurück zum hinteren Bereich des Roststabes 100' und mündet in den Ausgangssammler 114.

Der Ausgangssammler 114 ist fluiddicht mit einem Ende von einem Roststab-Verbindungsrohr 304' verbunden, welches wiederum an seinem weiteren Ende mit dem Eingangsverteiler des benachbarten Roststabes 100'' verbunden ist. Somit strömt das Kühlwasser auf die zuvor beschreibe Art und Weise durch den ersten Roststab 100' und gelangt dann über das Roststab-Verbindungsrohr 304' zum jeweils benachbarten Roststab 100', usw. Die jeweiligen Roststab-Verbindungsrohre 304'-304''' sind U-förmig ausgebildet und verlaufen jeweils unterhalb der jeweiligen Seitenkanten 132',132'' der Roststäbe 100'-100''''. Vom letzten Roststab 100'''' der Roststab-Querreihe 300 wird das erhitze Kühlwasser über eine Abführleitung 306 aus der Roststab-Querreihe 300 abgeführt und kann dann z.B. einem nicht gezeigten Wärmetauscher zugeführt werden, in welchem das Kühlwasser gekühlt wird, bevor es in einem geschlossenen Kreislauf z.B. wieder dem Roststab 100' zugeführt wird. Die Roststab-Verbindungsrohre 304'-304‴ können mit dem jeweiligen Ausgangssammler und Eingangsverteiler der benachbarten Roststäbe 100'-100ʺʺ verschweisst sein. Alternativ kann zur Verbindung eine Flanschverbindung vorgesehen sein.

Figur 7 veranschaulicht darstellhaft unterschiedliche Querschnitte von beispielhaften Kühlrohren 108,112, welche in den zuvor beschriebenen beispielhaften Konfigurationen eingesetzt werden können. Die Kühlrohre 108,112 können im Querschnitt rund, oval oder eckig (mit oder ohne abgerundete Ecken) sein. Die Querschnittsflächen können unterschiedlich sein. Wenn in einem Roststab verbaut, kann das Seitenverhältnis zwischen maximaler Breite und maximaler Höhe von einem oder mehreren der Kühlrohre 108,112 im Querschnitt < 1 sein. Unter dieser Annahme ist die Breite des Kühlrohrs 108,112 parallel zur Oberfläche des Roststabes definiert und ist die Höhe des Kühlrohrs 108,112 senkrecht zur Breite definiert. In einem Beispiel kann das Seitenverhältnis zwischen 1 und 5 betragen. Alternativ oder zusätzlich können die zuvor beschriebenen und in der Zeichnung dargestellten Eingangsverteiler, Ausgangssammler und/oder Umlenkverteiler im Querschnitt rund, oval oder eckig sein (nicht gezeigt).

Durch die zuvor beschriebene Ausgestaltung nehmen die Kühlrohre, Eingangsverteiler, Ausgangssammler und/oder Umlenkverteiler bei einer gleichzeitig grossen Querschnittsfläche eine nur geringe Höhe ein. Somit kann, da der Strömungsquerschnitt der einzelnen Kühlrohre, Eingangsverteiler, Ausgangssammler und/oder Umlenkverteiler weiterhin gross ist, die Höhe des Roststabkörpers insgesamt reduziert werden, ohne das Einschränkungen in der Kühlleistung auftreten. Dieser Vorteil gestattet, dass insgesamt Material (Gussmaterial) des Roststabes eingespart werden kann, wodurch Kosten und Gewicht des Roststabes reduziert werden können.

## Patentansprüche

1. Roststab (100;200) für mit einer im Wesentlichen geschlossenen, der Verbrennungsseite zugewandten Oberfläche (124;224), einem hinteren, zur Auflage auf einem Rostträger ausgebildeten Tragbereich (120;220) und einem vorderen, zwischen Oberfläche (124;224) und Vorderkante (126;226) verlaufenden Nasenbereich (128;228) mit einem auf der Unterseite ausgebildeten Auflagebereich (130;230), sowie einem im Roststab (100;200) integrierten Rostkühlrohrsystem (102;202) zum Durchleiten von einer Kühlflüssigkeit, wobei das Rostkühlrohrsystem (102;202) einen Eingangsverteiler (104;204) zum Zuführen der Kühlflüssigkeit, hiermit verbundene Vorlaufkühlrohre (108'-108‴), welche parallel zueinander verlaufen und in einen Umlenkverteiler (110) münden, welcher sich im Wesentlichen senkrecht zu den Vorlaufkühlrohren (108'-108‴) erstreckt, und Nachlaufkühlrohre (112'-112‴), welche vom Umlenkverteiler (110) abzweigen und im Wesentlichen parallel zueinander verlaufen und sich im hinteren Bereich des Roststabes liegen, aufweist, und wobei die Vorlaufkühlrohre (108'-108‴) und die Nachlaufkühlrohre (112'-112‴) parallel verschaltet sind, **dadurch gekennzeichnet, dass** im Auflagebereich (130;230) ein Auflagebereich-Kühlrohr (118; 234) versetzt gegenüber einer Ebene angeordnet ist, entlang welcher sich die Vorlauf- und Rücklaufkühlrohre (118'-118"', 112'-112‴) erstrecken und dass das Auflagebereich-Kühlrohr (118;234) über entsprechende Verbindungsleitungen mit einzelnen der Kühlrohre verbunden ist.

2. Roststab (100) nach Anspruch 1, bei welchem eine Mehrzahl der Kühlrohre (108'-108‴, 112'-112‴) im Wesentlichen in einer Ebene parallel zur Oberfläche des Roststabes (100) sowie vorzugsweise parallel zueinander, vorzugsweise parallel zur Längserstreckung des Roststabes (100), angeordnet sind.

3. Roststab (100;200) nach einem der vorhergehenden Ansprüche, bei welchem die Kühlrohre (108'-108‴,112'-112‴;206¹-206ⁿ) im Querschnitt rund, oval oder eckig sind.

4. Roststab (100; 200) nach einem der vorhergehenden Ansprüche, ferner umfassend wenigstens ein Roststab-Verbindungsrohr (304'-304‴) , welches zur Fluidverbindung mit wenigstens einem weiteren, benachbarten Roststab ausgebildet ist, vorzugsweise derart, dass das Roststab-Verbindungsrohr (304'-304‴) mit dem Eingangsverteiler und Ausgangssammler von jeweils benachbarten Roststäben fluiddicht verbindbar ist und vorzugsweise U-förmig ausbildet ist und wenigstens abschnittsweise unterhalb der Seitenkante des Roststabes verläuft.

5. Rost, umfassend eine Mehrzahl von Querreihen (300) aus Roststäben (100;200) nach einem der vorhergehenden Ansprüche, wobei jeweils benachbarte Roststäbe über wenigstens ein Roststab-Verbindungsrohr (304'-304‴) fluiddicht miteinander verbunden sind.

6. Verbrennungsanlage, umfassend ein Rost nach Anspruch 5.

## Claims

1. Grate bar (100; 200) for combustion plants, having a substantially closed top surface (124; 224) which faces towards the combustion side, having a rear supporting region (120; 220) which is configured to bear on a grate support and having a front nose region (128; 228) which extends between the top surface (124; 224) and a front edge (126; 226) and has a bearing region (130; 230) which is formed on the bottom side, and having a grate cooling-pipe system (102; 202) which is integrated in the grate bar (100; 200) and serves for conducting a cooling liquid, wherein the grate cooling-pipe system (102; 202) has an inlet distributor (104; 204) for feeding the cooling liquid, has supply cooling pipes (108'-108‴) connected thereto and extending parallel to one another and opening out into a diversion distributor (110) extending substantially perpendicularly to the supply cooling pipes (108'-108‴), and has trailing cooling pipes (112'-112"') branching off from the diversion distributor (110) and extending substantially parallel to one another and being situated in the rear region of the grate bar, and
wherein the supply cooling pipes (108'-108‴) and the trailing cooling pipes (112'-112"') are connected in parallel, **characterized in that** a bearing-region cooling pipe (118; 234) is arranged in the bearing region (130; 230) so as to be offset in relation to a plane along which the supply and return cooling pipes (118'-118‴, 112'-112‴) extend, and **in that** the bearing-region cooling pipe (118; 234) is connected to individual cooling pipes via corresponding connecting lines.

2. Grate bar (100) according to Claim 1, in which a plurality of the cooling pipes (108'-108‴, 112'-112‴) are arranged substantially in a plane parallel to the top surface of the grate bar (100) and preferably parallel to one another, preferably parallel to the longitudinal extent of the grate bar (100).

3. Grate bar (100; 200) according to either of the preceding claims, in which the cooling pipes (108'-108‴, 112'-112‴; 206¹-206ⁿ) are round, oval or polygonal in cross section.

4. Grate bar (100; 200) according to one of the preceding claims, further comprising at least one grate-bar connecting pipe (304'-304‴) which is configured for fluidic connection to at least one further, adjacent grate bar, preferably in such a way that the grate-bar connecting pipe (304'-304‴) is connectable in a fluid-tight manner to the inlet distributor and an outlet collector of respectively adjacent grate bars and is preferably of U-shaped form and at least sectionally extends below the side edge of the grate bar.

5. Grate comprising a plurality of transverse rows (300) of grate bars (100; 200) according to one of the preceding claims, wherein respectively adjacent grate bars are connected to one another in a fluid-tight manner via at least one grate-bar connecting pipe (304'-304‴).

6. Combustion plant comprising a grate according to Claim 5.

## Revendications

1. Barreau de grille (100 ; 200) pour installations de combustion, avec une surface (124 ; 224) sensiblement fermée, tournée vers le côté combustion, une zone de support arrière (120 ; 220) formée pour reposer sur un support de grille et une zone de nez avant (128 ; 228) s'étendant entre la surface (124 ; 224) et le bord avant (126 ; 226) avec une zone de support (130 ; 230) formée sur le côté inférieur, ainsi qu'un système de tuyaux de refroidissement de grille (102 ; 202) intégré dans le barreau de grille (100 ; 200) pour acheminer un liquide de refroidissement, le système de tuyaux de refroidissement de grille (102 ; 202) comportant un distributeur d'entrée (104 ; 204) pour l'amenée de liquide de refroidissement, des tuyaux de refroidissement d'allée (108'-108‴) raccordés à celui-ci, qui s'étendent parallèlement les uns aux autres et débouchent dans un distributeur de déviation (110) qui s'étend sensiblement perpendiculairement aux tuyaux de refroidissement d'allée (108'-108‴), et des tubes de refroidissement de retour (112'-112‴), qui bifurquent du distributeur de déviation (110) et s'étendent sensiblement parallèlement les uns aux autres et se situent dans la zone arrière du barreau de grille, et
les tuyaux de refroidissement d'aller (108'-108‴) et les tubes de refroidissement de retour (112'-112"') étant montés en parallèle, **caractérisé en ce qu'**un tuyau de refroidissement de zone de support (118 ; 234) est disposé dans la zone de support (130 ; 230) de manière décalée par rapport à un plan, le long duquel s'étendent les tuyaux de refroidissement d'aller et de retour (118'-118‴, 112'-112‴), et que le tuyau de refroidissement de zone de support (118 ; 234) est raccordé à divers tuyaux des tuyaux de refroidissement par des conduites de raccordement correspondantes.

2. Barreau de grille (100) selon la revendication 1, dans lequel une multitude de tuyaux de refroidissement (108'-108‴, 112'-112‴) sont disposés sensiblement dans un plan parallèlement à la surface du barreau de grille (100) ainsi que de préférence parallèlement les uns aux autres, de préférence parallèlement à l'extension longitudinale du barreau de grille (100).

3. Barreau de grille (100 ; 200) selon l'une des revendications précédentes, dans lequel les tuyaux de refroidissement (108'-108‴, 112'-112‴; 206¹-206ⁿ) ont une section transversale ronde, ovale ou angulaire.

4. Barreau de grille (100 ; 200) selon l'une des revendications précédentes, comprenant en outre au moins un tuyau de raccordement (304'-304"') de barreau de grille, qui est formé pour la communication fluidique avec au moins un autre barreau de grille adjacent, de préférence de telle manière que le tuyau de raccordement (304' -304"') de barreau de grille peut être raccordé de manière étanche aux fluides au distributeur d'entrée et au collecteur de sortie de barreaux de grille respectivement adjacents et est de préférence en forme de U et s'étend au moins par sections en dessous du bord latéral du barreau de grille.

5. Grille comprenant une multitude de rangées transversales (300) composées de barreaux de grille (100 ; 200) selon l'une des revendications précédentes, **caractérisée en ce que** des barreaux de grille adjacents sont raccordés entre eux de manière étanche aux fluides par au moins un tuyau de raccordement (304'-304‴) de barreau de grille.

6. Installation de combustion comprenant une grille selon la revendication 5.
